# EUROPÄISCHE PATENTSCHRIFT

(11) **EP 0 256 022 B1**
(45) Veröffentlichungstag und Bekanntmachung des Hinweises auf die Patenterteilung: **24.01.1990**
(21) Anmeldenummer: 86906287.7
(22) Anmeldetag: 05.11.1986
(51) Int. Cl.: A63H 18/02, A63H 18/08

(54) **AUTORENNBAHN-SPIELANLAGE**
RACETRACK INSTALLATION FOR TOY CARS
AUTODROME POUR VOITURES-JOUETS

(30) Priorität: 27.01.1986 DE 3602341
(43) Veröffentlichungstag der Anmeldung: 24.02.1988
(73) Patentinhaber: Hesse, Kurt, D-90763 Fürth (DE)
(72) Erfinder: Hesse, Kurt, D-90763 Fürth (DE)
(74) Vertreter: Hafner, Dieter, Dr.rer.nat., Dipl.-Phys.
(86) Internationale Anmeldenummer: DE8600448
(87) Internationale Veröffentlichungsnummer: WO8704363

(56) Entgegenhaltungen:
- GB-A- 322 525
- GB-A- 619 070

## Beschreibung

Die Erfindung betrifft eine Autorennbahn-Spielanlage mit den Merkmalen des Oberbegriffs des Patentanspruches 1.

Es ist bekannt, schnellfahrende Fahrspielzeuge zur Vermeidung von Spurzapfen durch geringe seitliche Abschwenkung der Vorderräder nach außen mit einem vorne am Spielzeug angeordneten Steg an seitlichen Führungskanten der Fahrbahnstrecke zu stützen. Die so geführten Fahrspielzeuge ermöglichen freie Fahrbahnwechsel. Es ist außerdem bekannt, die Fahrspielzeuge durch Führen eines am Steg angeordneten Haltegliedes an einer der inneren Führungskante innen im Abstand zugeordneten Stützwand in Kurvenbereichen auf der inneren Fahrspur zu halten. Bei hohen Geschwindigkeiten neigen die Fahrspielzeuge jedoch durch Abschwenken der rückwärtigen Enden um das Halteglied zu einem seitlichen Ausbrechen, wodurch der Spielbetrieb ungünstig beeinflußt wird. Außerdem führen schnellfahrende und durch ein Halteglied geführte Fahrspielzeuge auf der inneren Fahrspur von Kurvenbereichen Kippbewegungen aus, wodurch das Halteglied aus dem nutenförmigen Raum zwischen Führungskante und Stützwand ausgehoben wird und das Fahrspielzeug ohne Führung frei nach außen geschleudert wird.

Es ist Aufgabe der Erfindung mit hohen Geschwindigkeiten bewegbare Fahrspielzeuge sicher auf der inneren Fahrspur in den Kurvenbereichen von Fahrbahnen zu führen.

Ausgehend von einer Autorennbahn-Spielanlage mit den Merkmalen des Oberbegriffs des Patentanspruches 1 wird diese Aufgabe erfindungsgemäß dadurch gelöst, daß am gebogenen Fahrbahnabschnitt ein im wesentlichen L-förmiges, in Längsrichtung mit der Krümmung der inneren Führungskante ausgebildetes Formteil angeordnet ist, das mit einem oberen Schenkel im Abstand über den nutenförmigen Raum greift und mit dem anderen Schenkel am Fahrbahnabschnitt lösbar festgelegt ist, und daß das Spielfahrzeug einen weiteren Steg aufweist, der mit einem Halteglied in den nutenförmigen Raum einragt, wobei beide Stege im Abstand hintereinander angeordnet sind und den Spalt zwischen der Stützwand und dem oberen Schenkel durchgreifen.

Die beiden Stege verhindern mit ihren Haltegliedem ein Abschleudem des Fahrspielzeugs auch bei Einwirkung hoher Zentrifugalkräfte, während der als Abdeckung für den nutenförmigen Raum wirkende Schenkel des Formteils, unter Belassung eines Durchführungspiels für die Stege, Abkippungen des Fahrspielzeugs sicher ausschließt.

In weiterer Ausgestaltung der erfindungsgemäßen Spielanlage ist vorgesehen, daß das Formteil mit dem über den nutenförmigen Raum greifenden, oberen Schenkel auf der inneren Führungskante aufliegt und mit am anderen Schenkel angeordneten Klemmgliedem den Fahrbahnabschnitt untergreift und durch Klemmung an diesem freigebbar festgelegt ist. Hierdurch sind die Formteile wahlweise an die gebogenen Fahrbahnabschnitte ansteck- bzw. abnehmbar.

Gemäß einer weiteren Ausbildung der Erfindung ist vorgesehen, daß der gebogene Fahrbahnabschnitt einen Viertelkreis der Fahrbahn bildet und daß am Fahrbahnabschnitt zwei sich über die innere Führungskante erstreckende Formteile angeordnet sind.

Es versteht sich, daß die Formteile mit beliebiger Länge ausgeführt sein können, so daß auch mehr als zwei Formteile, bzw. ein einziges Formteil, auf einen einen Viertelkreis bildenden, gebogenen Fahrbahnabschnitt aufgebracht werden können. Außerdem besteht die Möglichkeit, auf abweichend von der Kreisform gebogenen Fahrbahnabschnitten entsprechend vorbereitete Formteile anzuordnen.

Im bevorzugter Weise können die Formteile im Abstand nebeneinander zwei durch Plattenteile und Schrauben gehaltene Klemmglieder aufweisen. Abgesehen davon, daß so die Formteile in unkomplizierten Spritzwerkzeugen herstellbar sind, ist es möglich, die Klemmglieder aus einem gegenüber dem Formteil abweichenden, besonders elastisch-fedemden Werkstoff zu fertigen.

Gemäß weiterer Ausgestaltung der erfindungsgemäßen Spielanlage sind von den beiden Stegen der vordere Steg fest und der rückwärtige Steg lösbar fest am Fahrspielzeug angeordnet.

Um das Fahrspielzeug gegebenenfalls auch ohne Halterung durch die Stege zum Einsatz bringen zu können, ist gemäß einer Weiterbildung vorgesehen, daß der vordere Steg an den stimseitigen Enden stegfeste Kuppelglieder aufweist, die unabhängige Verbindungsteile freigebbar halten, die das Halteglied aufweisen. Durch Abschieben der Stegabschnitte und Entfernen des rückwärtigen Steges ist das Fahrspielzeug frei auf den Fahrbahnen fahrbar.

In bevorzugter Weise sind die Kuppelglieder durch aufrechte Zylinder gebildet, auf die jeweils ein topfförmiges Verbindungsteil reibschlüssig aufschiebbar ist, das über einen U-förmigen Fortsatz das Halteglied trägt.

Schließlich ist insbesondere zum Ausgleich von Querstößen vorgesehen, die Halteglieder quer zur Fahrzeuglängsachse elastisch abbiegbar auszubilden.

Weiterhin ist es günstig, wenn der rückwärtige Steg durch einen am Fahrspielzeug festlegbaren, abgekröpften Flachstreⁱfen mit einstückig an den stirnseitigen Enden aufrecht ausgebildetem, streifenförmigem Halteglied gebildet ist. Die Festlegung des rückwärtigen Steges kann mittels Klemmitteln, z. B. Schrauben erfolgen.

Darüber hinaus haben sich an den freien Enden der Halteglieder der vorderen Stege außen über eine Teilhöhe erstreckende Nocken als vorteilhaft erwiesen. Diese Nocken ermöglichen eine reibungsarme Abstützung des Fahrspielzeugs an den Führungskanten der Fahrbahnabschnitte, wodurch Abnutzungen an den Stegen und den Führungskanten gering bleiben.

Die Erfindung ist anhand eines Ausführungsbeispiels in der Zeichnung verdeutlich. Dabei zeigen :
Fig. 1 ein Teilstück eines gebogenen Fahrbahnabschnitts mit einem Fahrspielzeug in Draufsicht ;
Fig. 2 einen Fahrbahnabschnitt mit einem Formteil im Schnitt ;
Fig. 3 ein Teilstück eines Steges, in Vorderansicht, vergrößert,
Fig. 4 ein Teilstück eines Steges, in Draufsicht, vergrößert,
Fig. 5 ein rückwärtiger Steg in Seitenansicht,
Fig. 6 ein Teilstück eines gebogenen Fahrbahnabschnitts mit angesteckten Formteilen, in Draufsicht und
Fig. 7 einen Formteil in Seitenansicht, vergrößert.

Mit 1 ist ein gebogener Fahrbahnabschnitt bezeichnet, der zwei Fahrspuren 2 mit jeweils vier Stromschienen 3 aufweist Der Fahrbahnabschnitt 1 ist durch eine innere Führungskante 4 und eine äußere Führungskante 5 seitlich begrenzt. Durch Steckzapfen 6 und Ausnehmungen 7 ist der Fahrbahnabschnitt 1 an weitere Fahrbahnabschnitte ansteckbar. Mit 8 ist ein Fahrspielzeug bezeichnet, das auf der durch Fahrbahnabschnitte 1 gebildeten Fahrbahn frei durch Motorkraft fahrbar ist. Durch geringe Abschwenkung der Vorderräder 9 nach außen kommt das Fahrspielzeug 8 mit einem vorderen und einem rückwärtigen Steg 11 mit den Führungskanten 4 bzw. 5 zur Anlage und gleitet an diesen entlang. Durch entsprechendes Abschwenken der Vorderräder 9 besteht die Möglichkeit, das Fahrspielzeug 8 wahlweise auf der inneren bzw. äußeren Fahrspur 2 zu bewegen.

Im Abstand parallel der inneren Führungskante 4 innen, ist eine aufrechte Stützwand 12 vorgesehen, die gemeinsam mit der inneren Führungskante 4 einen nutenförmigen Raum 13 (Fig. 2) bildet. In diesem Raum 13 ragt der vordere Steg 10 mit einem Halteglied 14 und der rückwärtige Steg 11 mit einem Halteglied 15 beim Befahren des gebogenen Fahrbahnabschnitts 1 ein, wodurch auch bei höheren Geschwindigkeiten das Fahrspielzeug 8 entgegen der Zentrifugalkraft auf der inneren Fahrspur 2 verbleibt. Der rückwärtige Steg 11 kann durch einen abgekröpften Flachstreifen gebildet sein, der mittels Schrauben 16 am Fahrspielzeug 8 festgelegt ist und an seinen beiden Enden aufrechte Flachteile als Halteglieder 15 aufweist.

Um ein unbabsichtigtes Herausgleiten der Halteglieder 14, 15 aus dem nutenförmigen Raum 13 auszuschließen, ist auf dem Fahrbahnabschnitt 1 ein Formteil 17 aufgesteckt, der vermittels zwei durch Plattenteile 18 und Schrauben 19 mit dem Formteil 17 verbundene Klemmglieder 20 am Fahrbahnabschnitt 1 fest aber abnehmbar gehalten ist (Fig. 2). Der Formteil 17 stützt sich hierbei mit einer Falz 21 auf die Stirnfläche 22 der inneren Führungskante 4 ab.

Die Fig. 2 und 7 zeigen, daß der Formteil 17 im wesentlichen L-förmig gestaltet ist und mit einem Schenkel 17' im Abstand oberhalb des nutenförmigen Raumes 13 ragt, wobei der lichte Abstand größer als die Dicke der Stege 11 bzw. der Halteglieder ist. Mit 17" ist der andere Schenkel bezeichnet, an dem die Klemmglieder 20 angreifen. Das Fahrspielzeug 8 kann sich so unter Belassung einer möglichen geringen Kippbewegung frei auf der Fahrbahn bewegen, ist jedoch an einem vollständigen Ausheben der Stege 10, 11 mit ihren Haltegliedern 14, 15 aus dem nutenförmigen Raum 13 gehindert. Zweckmäßig weisen die Halteglieder 14 und/oder 15 nahe dem freien Ende außen je einen Nocken 21 auf, der die Reibung und Abnutzung zur inneren Stützkante 4 gering hält.

Um das Fahrspielzeug 8 auch ohne Führung auf dem Fahrbahnabschnitt fahrbar zu machen ist vorgesehen, den Steg 11 durch Lösen der Schrauben 16 vom Fahrspielzeug zu entfernen und die freien Enden des Stegs 10 abnehmbar auszubilden. Der Steg 10 weist hierzu an seinen beiden Enden zylindrische Teile 22 auf, auf die ein topfförmiger Verbindungsteil 23 reibschlüssig aufschiebbar ist, der über einen u-förmigen Fortsatz 24 ein Halteglied 14 trägt. Der Verbindungsteil 23 kann, wie in Fig. 3 strich-punktiert dargestellt, zum Entfernen der Halteglieder 14 vom Steg 10 nach unten abgezogen werden. Es versteht sich, daß zur Beibehaltung der Abstände zwischen Fahrspielzeug 8 und innerer Führungskante 4, auf dem zylindrischen Teil 22 ein Verbindungsteil 23 mit einem entsprechend lang gewählten Fortsatz 24 aufgebracht sein kann (nicht gezeigt). Mit 25 sind Stromabnehmer bezeichnet, die mit den Stromschienen 3 kontaktieren.

## Patentansprüche

1. Autorennbahn-Spielanlage mit mindestens einem Fahrspielzeug (8) und mit einer durch gerade und gebogene Fahrbahnabschnitte (1) mit zwei Fahrspuren (2) gebildeten Fahrbahn mit eingebetteten Stromleitern (3), bei der jeder Fahrbahnabschnitt seitlich eine innere Führungskante (4) aufweist, an der das Fahrspielzeug mit einem seine Seitenflächen überragenden Steg (10) entlanggleitet und jeder gebogene Fahrbahnabschnitt im Abstand parallel zur inneren Führungskante innen eine aufrechte Stützwand (12) mit zur zugeordneten Führungskante geringerer Höhe aufweist, wobei der Steg mit einem nach abwärts gerichteten stabförmigen Halteglied (14) in den nutenförmigen Raum (13) zwischen der inneren Führungskante und der Stützwand eingreift und durch Zentrifugalkraft an der Stützwand anlegbar ist, dadurch gekennzeichnet, daß am gebogenen Fahrbahnabschnitt (1) ein im wesentlichen L-förmiges, in Längsrichtung mit der Krümmung der inneren Führungskante (4) ausgebildetes Formteil (17) angeordnet ist, das mit einem oberen Schenkel (17') im Abstand über den nutenförmigen Raum (13) greift und mit dem anderen Schenkel (17") am Fahrbahnabschnitt (1) lösbar festgelegt ist, und daß das Spielfahrzeug (8) einen weiteren Steg (11) aufweist, der mit einem Halteglied (15) in den nutenförmigen Raum (13) einragt, wobei beide Stege (10, 11) im Abstand hintereinander angeordnet sind und den Spalt zwischen der Stützwand und dem oberen Schenkel (17') durchgreifen.

2. Spielanlage nach Anspruch 1, dadurch gekennzeichnet, daß das Formteil (17) mit dem über den nutenförmigen Raum (13) greifenden oberen Schenkel (17') auf der inneren Führungskante (4) aufliegt und mit am anderen Schenkel (17") angeordneten Klemmgliedem (20) den Fahrbahnabschnitt (1) untergreift und durch Klemmung an diesem freigebbar festgelegt ist.

3. Spielanlage nach Anspruch 1, dadurch gekennzeichnet, daß der gebogene Fahrbahnabschnitt (1) einen Viertelkreis der Fahrbahn bildet und daß am Fahrbahnabschnitt (1) zwei sich über die innere Führungskante (4) erstreckende Formteile (17) angeordnet sind.

4. Spielanlage nach Anspruch 3, dadurch gekennzeichnet, daß die Formteile (17) im Abstand nebeneinander zwei durch Plattenteile (18) und Schrauben (19) gehaltene Klemmglieder (20) aufweisen.

5. Spielanlage nach Anspruch 1, dadurch gekennzeichnet, daß der vordere Steg (10) fest und der rückwärtige Steg (11) lösbar fest am Fahrspielzeug (8) angeordnet sind.

6. Spielanlage nach Anspruch 5, dadurch gekennzeichnet, daß der vordere Steg (10) an den stimseitigen Enden stegfeste Kuppelglieder (22) aufweist, die unabhängige Verbindungsteile (23) freigebbar halten, die das Halteglied (14) aufweisen.

7. Spielanlage nach Anspruch 6, dadurch gekennzeichnet, daß die Kuppelglieder (22) durch aufrechte Zylinder gebildet sind, auf die jeweils ein topfförmiges Verbindungsteil (23) reibschlüssig aufschiebbar ist, das über einen U-förmigen Fortsatz (24) das Halteglied (14) trägt.

8. Spielanlage nach Anspruch 7, dadurch gekennzeichnet, daß die Halteglieder (14, 15) quer zur Fahrzeuglängsachse elastisch abbiegbar sind.

9. Spielanlage nach Anspruch 1, dadurch gekennzeichnet, daß der rückwärtige Steg (11) durch einen am Fahrspielzeug (8) festlegbaren abgekröpften Flachstreifen mit einstückig an den stimseitigen Enden aufrecht ausgebildetem streifenförmigem Halteglied (15) gebildet ist.

10. Spielanlage nach Anspruch 8, dadurch gekennzeichnet, daß die Halteglieder (14) am freien Ende außen einen über eine Teilhöhe sich erstreckenden Nocken (21) aufweisen.

## Claims

1. Toy motor car race track comprising at least one mobile toy (5) and with a track installation consisting of straight and curved track portions (1) and carrying two lanes (2) and with embedded current conductors (3), in which each track portion laterally comprises an inner guide edge (4) along which slides a web (10) projecting from one of the sides of the mobile toy, each curved track portion having at a distance from and parallel with the inner guide edge and on the inside an upright supporting wall (12) of a height which is less than that of the associated guide edge, the web having downwardly directed rod-like retaining member (14) engaging the slot-like space (13) between the inner guide edge and the supporting wall and being applied against the supporting wall by centrifugal force, characterised in that on the curved track portion (1) there is a substantially L-shaped moulded part (17) constructed in a longitudinal direction with the curvature of the inner guide edge (4), the said moulded part (17) having an upper flange (17') engaging at a distance from but over the slot-like space (13) while the other flange (17") is separably fixed to the track portion (1) and in that the mobile toy (8) comprises further web (11) having a retaining member (15) engaging into the slot-like space (13), both webs (10, 11) being disposed at a distance from and one after the other, and passing through the gap between the supporting wall and the upper flange (17').

2. Toy race track according to Claim 1, characterised in that the upper flange (17') of the moulded part (17) which engages over the slot-like space (13) bears on the inner guide edge (4) while clamping members (20) disposed on the other flange (17") engage underneath the track portion (1) being releasably fixed thereto by a clamping action.

3. Toy race track according to Claim 1, characterised in that the curved track portion (1) forms a quarter-circle of the track and in that the track portion (1) comprises two moulded parts (17) extending over the inner guide edge (4).

4. Toy race track according to Claim 3, characterised in that the moulded parts (17) have at a distance from and alongside each other two clamping members (20) held by plate members (18) and screws (19);-

5. Toy race track according to Claim 1, characterised in that the front web (10) is rigidly while the rear web (11) is separably fixed to the mobile toy (8).

6. Toy race track according to Claim 5, characterised in that the front web (10) has on the end faces but rigid with the web coupling members (22) which releasably hold independent connecting parts (23) which comprise the retaining member (14).

7. Toy race track according to Claim 6, characterised in that the coupling members (22) consist of upright cylinders onto each of which it is possible frictionally to fit a pot-shaped connecting part (23) which carries the retaining member (14) via a U-shaped extension piece (24).

8. Toy race track according to Claim 7, characterised in that the retaining members (14, 15) are capable of being resiliently bent transversely to the longitudinal axis of the vehicle.

9. Toy race track according to Claim 1, characterised in that the rear web (11) consists of a cranked flat strip which can be fixed to the mobile toy (8) and which has a strip-like retaining member (15) constructed upright on and in one piece with the end faces.

10. Toy race track according to Claim 8, characterised in that the retaining members (14) have on the outside of their free ends a projection (21) extending over part of the height.

## Revendications

1. Installation-jouet du genre autodrome, qui comporte au moins un véhicule-jouet (8) et une voie de roulement formée de tronçons (1), droits et courbes, à deux pistes (2) et munie de conducteurs (3) encastrés, installation dans laquelle chaque tronçon de voie de roulement comprend latéralement un bord de guidage intérieur (4) le long duquel glisse le véhicule-jouet, par une traverse (10) s'étendant au-delà de ses faces latérales, et dans laquelle, à distance du, et parallèlement au, bord de guidage intérieur, chaque tronçon de voie de roulement courbe comporte intérieurement une paroi d'appui verticale (12) dont la hauteur est inférieure à celle du bord de guidage associé, la traverse venant en prise, par un élément de retenue (14) en forme de barre dirigé vers le bas, dans l'espace (13) en forme de rainure situé entre le bord de guidage intérieur et la paroi d'appui et étant agencée de manière à pouvoir venir s'appuyer contre la paroi d'appui sous l'effet de la force centrifuge, caractérisée en ce que, sur le tronçon de voie de roulement (1) courbe, il est disposé un profilé (17), sensiblement en L, qui suit la courbure du bord de guidage intérieur (4) dans la direction longitudinale et qui recouvre à distance l'espace (13) en forme de rainure par une aile supérieure (17") et est fixé de façon amovible au tronçon de voie de roulement (1) par l'autre aile (17"), et en ce que le véhicule-jouet (8) comprend une autre traverse (11) qui pénètre dans l'espace (13) en forme de rainure par un élément de retenue (15), les deux traverses (10, 11) étant disposées à distance l'une derrière l'autre et pénétrant dans la fente comprise entre la paroi d'appui et l'aile supérieure (17').

2. Installation-jouet selon la revendication 1, caractérisée en ce que le profilé (17) repose sur le bord de guidage intérieur (4) par l'aile supérieure (17') recouvrant l'espace (13) en forme de rainure, vient en prise à la partie inférieure du tronçon de voie de roulement (1) par des éléments de serrage (20) disposés sur l'autre aile (17") et est fixé de façon amovible à ce tronçon par serrage.

3. Installation-jouet selon la revendication 1, caractérisée en ce que le tronçon de voie de roulement (1) courbe forme un quart de cercle dans la voie de roulement et en ce que deux profilés (17) s'étendant au-dessus du bord de guidage intérieur (4) sont disposés sur le tronçon de voie de roulement (1).

4. Installation-jouet selon la revendication 3, caractérisée en ce que les profilés (17) comportent deux éléments de serrage (20) disposés à distance l'un derrière l'autre et maintenus par des plaques (18) et des vis (19).

5. Installation-jouet selon la revendication 1 caractérisée en ce que la traverse avant (10) est disposée de manière fixe sur le véhicule-jouet (8) et la traverse arrière (11) de manière amovible.

6. Installation-jouet selon la revendication 5, caractérisée en ce que, à ses extrémités frontales, la traverse avant (10) comporte des éléments d'accouplement (22) qui en sont solidaires et qui portent de façon amovible des éléments de liaison (23) indépendants, qui comportent l'élément de retenue (14).

7. Installation-jouet selon la revendication 6, caractérisée-en ce que les éléments d'accouplement (22) sont formés par des cylindres verticaux sur chacun desquels peut être mis en place par frottement un élément de liaison (23) en forme de pot qui porte l'élément de retenue (14) sur un prolongement en U (24).

8. Installation-jouet selon la revendication 7, caractérisée en ce que les éléments de retenue (14, 15) sont élastiquement déformables transversalement à l'axe longitudinal du véhicule.

9. Installation-jouet selon la revendication 1, caractérisée en ce que la traverse arrière (11) est formée d'une bande plate coudée qui est agencée de manière à pouvoir être fixée au véhicule-jouet (8) et qui comporte un élément de retenue vertical (15) en forme de languette, venant d'un seul tenant aux extrémités frontales de la bande.

10. Installation-jouet selon la revendication 8, caractérisée en ce que, à l'extérieur de leur extrémité libre, les éléments de retenue (14) comprennent une saillie (21) qui s'étend sur une partie de leur hauteur.
